# EUROPÄISCHE PATENTSCHRIFT

(11) **EP 1 953 105 B1**
(45) Veröffentlichungstag und Bekanntmachung des Hinweises auf die Patenterteilung: **24.11.2010**
(21) Anmeldenummer: 08001806.2
(22) Anmeldetag: 31.01.2008
(51) Int. Cl.: B65H 35/08

(54) **Querperforationseinheit eines Falzapparats einer Druckmaschine**
Perforation unit of the folding apparatus of a printing press
Unité de perforation oblique d'un appareil de pliage d'une presse

(30) Priorität: 01.02.2007 DE 102007005008
(43) Veröffentlichungstag der Anmeldung: 06.08.2008
(73) Patentinhaber: manroland AG, 63075 Offenbach/Main (DE)
(72) Erfinder: Kersch, Robert, 86157 Augsburg (DE); Losert, Ralf, 86698 Oberndorf (DE); Zeller, Wolfgang, 86368 Gersthofen (DE)
(74) Vertreter: Ulrich, Thomas

(56) Entgegenhaltungen:
- WO-A1-97/35695
- DE-A1- 4 230 938

## Beschreibung

Die Erfindung betrifft eine Querperforationseinheit eines Falzapparats einer Druckmaschine nach dem Oberbegriff des Anspruchs 1.

Falzapparate von Druckmaschinen dienen der Ausbildung von Falzen an bedruckten Bedruckstoffen, wobei bei aus dem Stand der Technik bekannten Falzapparaten ein bahnförmiger Bedruckstoff üblicherweise zuerst durch eine mindestens einen Falztrichter aufweisende erste Längsfalzeinheit geführt wird, um so am bahnförmigen sowie vorzugsweise noch nicht durchtrennten Bedruckstoff einen Längsfalz auszubilden. Ausgehend von der ersten Längsfalzeinheit wird der bahnförmige Bedruckstoff in Richtung auf eine Querschneideeinheit geführt, die zumindest einen Schneidmesserzylinder umfasst. Im Bereich der Querschneideeinheit werden vom bahnförmigen Bedruckstoff Exemplare abgetrennt. Die abgetrennten Exemplare werden einer Querfalzeinheit geführt, die zumindest einen Falzmesserzylinder sowie einen Falzklappenzylinder umfasst. Die Im Bereich der Querschneideeinheit vom bahnförmigen Bedruckstoff abgetrennten Exemplare werden vom Falzmesserzylinder in Richtung auf den Falzklappenzylinder bewegt und unter Ausbildung eines ersten Querfalzes vom Falzmesserzylinder an den Falzklappenzylinder übergeben. Weitere, zweite Querfalze sind zwischen dem Falzklappenzylinder und einem Greiferzylinder ausbildbar, der mit dem Falzklappenzylinder zusammenwirkt. Die so mit einem Längsfalz sowie mit mindestens einem Querfalz versehenen Exemplare gelangen ausgehend von der Querfalzeinheit in den Bereich einer zweiten Längsfalzeinheit, die üblicherweise mehrere Falztische umfasst. Im Bereich der zweiten Längsfalzeinheit werden an den bereits vorgefalzten Exemplaren zweite Längsfalze ausgebildet, die parallel zu dem in der ersten Längsfalzeinheit ausgebildeten Längsfalz verlaufen.

An Stelle der ersten Längsfalzeinheit kann auch ein sogenannter Magazinaufbau vorhanden sein, wobei im Magazinaufbau keine Längsfalzung sondern eine Längstrennung des Bedruckstoffs erfolgt.

Bei aus dem Stand der Technik bekannten Falzapparaten ist zwischen der ersten Längsfalzeinheit bzw. dem Magazinaufbau und der Querschneideeinheit eine Querperforationseinheit sowie vorzugsweise auch eine Längsperforationseinheit angeordnet, um den im Bereich der ersten Längsfalzeinheit vorgefalzten oder den im Bereich des Magazinaufbaus in Längsrichtung durchtrennten Bedruckstoff zu perforieren. Die jeweiligen Perforationen unterstützen die Ausbildung von Querfalzen in der Querfalzeinheit, die der ersten Längsfalzeinheit oder dem Magazinaufbau nachgeordnet ist, sowie die Ausbildung von Längsfalzen in der zweiten Längsfalzeinheit, die der Querfalzeinheit nachgeordnet ist.

Die hier vorliegende Erfindung betrifft eine Querperforationseinheit zum Ausbilden von Querperforationen am Bedruckstoff, wobei eine solche Querperforationseinheit einen Perforiermesserzylinder und einen mit dem Perforiermesserzylinder zusammenwirkenden Gegenzylinder aufweist. Zur Ausbildung von Querperforationen ist der Bedruckstoff durch einen Spalt zwischen dem Perforiermesserzylinder und dem Gegenzylinder hindurch bewegbar. Der Perforiermesserzylinder einer Querperforationseinheit ist nach der Praxis von einem Antrieb derart antreibbar, dass der Antrieb über ein Getriebe auf den Perforiermesserzylinder einwirkt. Insbesondere dann, wenn die Querperforationseinheit unabhängig von anderen Baugruppen der Druckmaschine bzw. des Falzapparats angetrieben wird, ist es erforderlich, die absolute Drehlage von Perforationsmessern des Perforiermesserzylinders zu ermitteln. Mit einem dem Antrieb des Perforiermesserzylinders zugeordneten Singleturn-Absolutwertdrehgeber ist dies nicht möglich. Vielmehr ist es hierzu erforderlich, entweder den Perforiermesserzylinder einen separaten Singleturn-Absolutwertdrehgeber zuzuordnen oder den Antrieb des Perforiermesserzylinders mit einem Multiturn-Absolutwertdrehgeber auszurüsten. Dies ist aufwendig und teuer.

Hiervon ausgehend liegt der vorliegenden Erfindung die Aufgabe zugrunde, eine neuartige Querperforationseinheit eines Falzapparats einer Druckmaschine zu schaffen. Diese Aufgabe wird durch eine Querperforationseinheit gemäß Anspruch 1 gelöst. Erfindungsgemäß sorgt das Getriebe für ein ganzzahliges Übersetzungsverhältnis zwischen dem Antrieb und dem Perforiermesserzylinder, wobei der Perforiermesserzylinder entlang seines Umfangs an mehreren Umfangspositionen jeweils mindestens ein Perforationsmesser trägt, und wobei die Anzahl der Umfangspositionen dem ganzzahligen Übersetzungsverhältnis entspricht, sodass aus der Absolutposition des Antriebs auf die Absolutpositionen der Perforationsmesser des Perforiermesserzylinders geschlossen werden kann

Das erfindungsgemäße Konzept einer Querperforationseinheit ermöglicht es, auf Basis der Messwerte eines dem Antrieb des Perforiermesserzylinders zugeordneten Singleturn-Absolutwertdrehgebers auf die Absolutposition der Perforationsmesser des Perforiermesserzylinders zu schließen. Daher kann mit der hier vorliegenden Erfindung auf einen Multiturn-Absolutwertdrehgeber am Antrieb des Perforiermesserzylinders oder auf einen separaten Singleturn-Absolutwertgeber am Perforiermesserzylinder verzichtet werden. Dies ermöglicht einen einfachen sowie kostengünstigen Aufbau einer Querperforationseinheit.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, nachfolgend näher erläutert.

Die hier vorliegende Erfindung betrifft eine Querperforationseinheit eines Falzapparats einer Druckmaschine. Eine solche Querperforationseinheit verfügt über einen Perforiermesserzylinder und eine mit dem Perforiermesserzylinder zusammenwirkenden Gegenzylinder. Zur Ausbildung von Querperforationen ist ein bahnförmiger Bedruckstoff durch einen Spalt zwischen dem Perforiermesserzylinder und dem Gegenzylinder hindurch bewegbar.

Der Perforiermesserzylinder ist von einem Antrieb aus antreibbar, wobei zwischen den Antrieb und den Perforiermesserzylinder ein Getriebe geschaltet ist. Das Getriebe sorgt für ein definiertes Übersetzungsverhältnis zwischen dem Antrieb und dem Perforiermesserzylinder.

Dem Antrieb des Perforiermesserzylinders ist ein Singleturn-Absolutwertdrehgeber zugeordnet, mit welchem die Absolutposition des Antriebs erfasst werden kann. Ein Singleturn-Absolutwertdrehgeber verfügt über eine Auflösung zwischen 0° und 360°.

Erfindungsgemäß sorgt das Getriebe für ein ganzzahliges Übersetzungsverhältnis zwischen dem Antrieb und dem Perforiermesserzylinder. Das Übersetzungsverhältnis zwischen dem Antrieb und dem Perforiermesserzylinder beträgt demnach 1:2 oder 1:3 oder 1:4 oder ein anderen ganzzahliges Vielfaches.

Der Perforiermesserzylinder trägt entlang seines Umfangs an mehreren Umfangspositionen jeweils mindestens ein Perforationsmesser. Die Umfangspositionen sind dabei über den Umfang des Perforiermesserzylinders gleich verteilt. Die Anzahl der Umfangspositionen entspricht dem ganzzahligen Übersetzungsverhältnis.

So ist es möglich, aus der Absolutposition des Antriebs, die von dem demselben zugeordneten Singleturn-Absolutwertdrehgeber bereitgestellt wird, auf die Absolutpositionen der Perforationsmesser des Perforiermesserzylinders zu schließen. Es kann zwar nicht auf die Absolutposition des Perforiermesserzylinders als solchen geschlossen werden, die Kenntnis der Absolutpositionen der Perforationsmesser desselben ist jedoch zum Betrieb der Querperforationseinheit ausreichend.

Dem Gegenzylinder des Perforiermesserzylinders kann ein separater Antrieb zugeordnet sein, um den Gegenzylinder anzutreiben.

Ebenso ist es möglich, den Gegenzylinder vom Antrieb des Perforiermesserzylinders aus mit anzutreiben.

## Patentansprüche

1. Querperforationseinheit eines Falzapparats einer Druckmaschine, mit einem Perforiermesserzylinder und einem mit dem Perforiermesserzylinder zusammenwirkenden Gegenzylinder, wobei zur Ausbildung von Querperforationen ein bahnförmiger Bedruckstoff zwischen dem Perforiermesserzylinder und dem Gegenzylinder hindurch bewegbar ist, wobei der Perforiermesserzylinder von einem Antrieb derart antreibbar ist, dass der Antrieb über ein Getriebe, welches für ein definiertes Übersetzungsverhältnis zwischen dem Antrieb und dem Perforiermesserzylinder sorgt, auf den Perforiermesserzylinder einwirkt, und wobei dem Antrieb ein Singleturn-Absolutwertdrehgeber zugeordnet ist, mit welchem die Absolutposition des Antriebs erfassbar ist, **dadurch gekennzeichnet, dass** das Getriebe für ein ganzzahliges Übersetzungsverhältnis zwischen dem Antrieb und dem Perforiermesserzylinder sorgt, dass der Perforiermesserzylinder entlang seines Umfangs an mehreren Umfangspositionen jeweils mindestens ein Perforationsmesser trägt, wobei die Anzahl der Umfangspositionen dem ganzzahligen Übersetzungsverhältnis entspricht, sodass aus der Absolutposition des Antriebs auf die Absolutpositionen der Perforationsmesser des Perforiermesserzylinders geschlossen werden kann.

2. Querperforationseinheit nach Anspruch 1, **dadurch gekennzeichnet, dass** dem Gegenzylinder ein separater Antrieb zugeordnet ist, um den Gegenzylinder anzutreiben.

3. Querperforationseinheit nach Anspruch 1, **dadurch gekennzeichnet, dass** der Gegenzylinder vom Antrieb des Perforiermesserzylinders aus antreibbar ist.

## Claims

1. A transverse perforating unit of a folder of a printing machine, with a perforating knife cylinder and a counter-cylinder interacting with the perforating knife cylinder, wherein for forming transverse perforations a web-shaped substrate is movable through the perforating knife cylinder and the counter-cylinder, wherein the perforating knife cylinder can be driven by a drive in such a manner that the drive via a gearing, which ensures a defined transmission ratio between the drive and the perforating knife cylinder, acts on the perforating knife cylinder, and wherein the drive is assigned a single turn absolute value rotation sensor, with which the absolute position of the drive can be sensed, **characterized in that** the gearing ensures a whole-number transmission ratio between the drive and the perforating knife cylinder, **in that** the perforating knife cylinder along its circumference in a plurality of circumferential positions carries at least one perforating knife each, wherein the number of the circumferential positions corresponds to the whole-number transmission ratio, so that from the absolute position of the drive the absolute positions of the perforating knives of the perforating knife cylinder can be inferred.

2. The transverse perforating unit according to Claim 1, **characterized in that** the counter-cylinder is assigned a separate drive in order to drive the counter-cylinder.

3. The transverse perforating unit according to Claim 1, **characterized in that** the counter-cylinder can be driven from the drive of the perforating knife cylinder.

## Revendications

1. Unité de perforation transversale d'un appareil de pliage d'une machine d'impression comprenant :
- un cylindre à couteaux de perforation et un contre-cylindre coopérant avec ce cylindre à couteaux de perforation,
- et pour réaliser les perforations transversales, une matière d'impression en forme de bande est conduite entre le cylindre à couteaux de perforation et le contre-cylindre,
- le cylindre à couteaux de perforation est entraîné par un moyen d'entraînement de sorte que le moyen d'entraînement agit sur le cylindre à couteaux de perforation de façon que l'entraînement qui assure par l'intermédiaire d'une transmission, un rapport de transmission défini entre l'entraînement et le cylindre à couteaux de perforation agisse sur le cylindre à couteaux, et
- l'entraînement comporte un capteur de valeur absolue de rotation sur un seul tour qui détecte la position absolue du moyen d'entraînement,
unité **caractérisée en ce que**
- la transmission assure un rapport de transmission selon un nombre entier entre l'entraînement et le cylindre à couteaux de perforation,
- le cylindre à couteaux de perforation porte le long de sa périphérie, en plusieurs positions périphériques, chaque fois au moins un couteau de perforation,
* le nombre de positions périphériques correspondant au rapport de transmission selon un nombre entier de sorte que l'on peut déterminer les positions absolues des couteaux de perforation du cylindre à couteaux de perforation à partir de la position absolue de l'entraînement.

2. Unité de perforation transversale selon la revendication 1,
**caractérisée en ce que**
le contre-cylindre est équipé d'un entraînement distinct.

3. Unité de perforation transversale selon la revendication 1,
**caractérisée en ce que**
le contre-cylindre est entraîné à partir de l'entraînement du cylindre à couteaux de perforation.
